# EUROPÄISCHE PATENTSCHRIFT

(11) **EP 0 156 033 B1**
(45) Veröffentlichungstag und Bekanntmachung des Hinweises auf die Patenterteilung: **16.05.1990**
(21) Anmeldenummer: 84116257.1
(22) Anmeldetag: 22.12.1984
(51) Int. Cl.: H01R 13/639

(54) **Vielpolige Steckvorrichtung**
Multi-contact connection device
Dispositif de connexion multipolaire

(30) Priorität: 02.03.1984 DE 3407725
(43) Veröffentlichungstag der Anmeldung: 02.10.1985
(73) Patentinhaber: ROBERT BOSCH GMBH, 70442 Stuttgart (DE)
(72) Erfinder: Hofmeister, Werner, D-7130 Mühlacker 4 (DE)

(56) Entgegenhaltungen:
- EP-A- 0 073 348
- CH-A- 419 280
- DE-A- 2 823 422
- DE-A- 2 849 077
- DE-A- 3 031 261
- US-A- 2 987 693

## Beschreibung

### Stand der Technik

Die Erfindung geht von einer vielpoligen Steckvorrichtung nach der Gattung des Hauptanspruchs aus.

Es ist aus der DE-A-30 31 261 bekannt, bei vielpoligen langgestreckt rechteckförmigen Steckvorrichtungen an der Steckerauflage im Aufnahmeteil Federarme auszubilden, um nach Entriegeln des Steckers den Stecker etwas herauszudrücken, um ihn leichter abziehen bzw. vom Aufnahmeteil wegschwenken zu können. Dabei ist jedoch von Nachteil, daß bei noch höherpoligen Steckern und vor allem bei Flach- oder Rundsteckteilen mit höherer Steckkraft die Federkraft der Federarme nicht ausreicht oder so sein müßte, daß sie in unerwünschter Weise die Steckvorrichtung in gestecktem Zustand ständig stark belastet.

### Vorteile der Erfindung

Die erfindungsgemäße vielpolige Steckvorrichtung mit den kennzeichnenden Merkmalen des Hauptanspruchs hat demgegenüber den Vorteil, daß mit einer willkürlich betätigbaren Hilfsvorrichtung die Steckkraft und die Abzieh- bzw.

Entriegelungskraft für den Stecker zwangeweise unterstützt und somit verringert wird. Besonders vorteilhaft ist, daß die Hilfsvorrichtung am Stecker oder am Aufnahmeteil befestigt sein kann.

Durch die in den Unteransprüchen anfgeführten Maßnahmen sind vorteilhafte Weiterbildungen der im Hauptanspruch angegebenen Steckvorrichtung möglich. Besonders vorteilhaft ist, daß die Hilfsvorrichtung als U-förmiger Hebel ausgebildet ist, dessen Schenkel als Kniehebel an Stecker und Aufnahmeteil schwenkbar bzw. führbar angeordnet sein können sowie mit Verriegelungs- und Führungsmitteln versehen sind.

### Zeichnung

Ein Ausführungsbeispiel der Erfindung ist in der Zeichnung dargestellt und in der nachfolgenden Beschreibung näher erläutert. Es zeigen Figur 1 eine Steckvorrichtung in Seitenansicht in gestecktem Zustand, Figur 2 die Steckvorrichtung in Draufsicht, teilweise im Schnitt Figur 3 die Steckvorrichtung in Ansicht in Pfeilrichtung 111 in Figur 1, teilweise im Schnitt und Figur 4 eine Einzelheit in Ansicht in Pfeilrichtung IV in Figur 3 in vergrößertem Meßstab.

### Beschreibung des Ausführungsbeispieles

Eine vielpolige Steckvorrichtung hat ein an einem Gehäuse 1 eines elektrischen Schaltgerätes angeordnetes Aufnahmeteil 2, beispielsweise aus isolierendem Kunststoff mit einer Steckerleiste 3, in der eine Vielzahl, beispielsweise 50 Flachstecker 4 ein-, zwei- oder mehrreihig eingesetzt sind. An einer Schmalseite des Aufnahmeteils 2 ist ein Halteteil 5 befestigt. An die gegenüberliegende Seite des Aufnahmeteils 2 ragt eine Rastfeder 6 mit einer Rastöffnung 7.

Ein Stecker 8 hat ein als Griffmulde aus isolierendem Kunststoff ausgebildetes Steckergehäuse 9, in dem Steckhülsen in an sich bekannter und nicht näher dargestellter Weise untergebracht sind. Die Steckhülsen sind an Leiterenden eines Kabelbaums 10 angeschlagen, der an einer Schmalseite aus der Griffmulde 9 herausgeführt ist, an der eine Rastnase 11 der Rasteinrichtung ausgebildet ist. An der anderen Schmalseite der Griffmulde 9 ist ein vorspringender Befestigungshaken 12 angeformt. Zum Stecken des Steckers 8 auf das Aufnahmeteil 2 wird der Befestigungshaken 12 am Halteteil 5 des Aufnahmeteils 2 eingehakt und dann der Stecker 8 auf das Aufnahmeteil 2 um das Halteteil 5 geschwenkt. Dabei werden die Steckhülsen des Steckers 8 auf die Flachstekker 4 gesteckt. Sind alle Steckverbindungen zwischen Flachsteckern 4 und zugehörigen Steckhülsen geschlossen, ist der Stecker 8 soweit im Aufnahmeteil 2 aufgenommen, daß die Rastfeder 6, 7 an der Rastnase 11 des Steckers 8 einrastet und die Steckvorrichtung geschlossen gehalten bleibt.

Zum Lösen des Steckers 8 vom Aufnahmeteil 2 und somit zum Abziehen der Steckhülsen von den Flachsteckern 4 wird die Rastfeder 6 von der Rastnase 11 wegbewegt und der Stecker 8 wird um das Halteteil β aus dem Aufnahmeteil 2 geschwenkt und nach Lösen aller Steckverbindungen unter dem Halteteil 5 hervorgezogen.

Nachdem nunmehr bei so hochpoligen Steckvorrichtungen auch noch Steckverbindungen mit: verhältnismäßig hoher Steckkraft erforderlich geworden sind, um allen Anforderungen an Schwingbeschleunigung und Schüttelfestigkeit, die bei dem rauhen Betrieb in Kraftfahrzeugen auftreten, zu genügen und um ein leichtes und sicheres Stecken und Lösen bzw. Entriegeln zu gewährleisten, ist die vielpolige Steckvorrichtung mit einer willkürlich betätigbaren Hilfsvorrichtung versehen. Mit der Hilfsvorrichtung werden die Steck- und die Entriegelungskraft für den Stecker 8 reduziert.

Die Hilfsvorrichtung besteht aus einem im wesentlichen U-förmigen Bügel 13, dessen Schenkel 14 annähernd Z-förmig ausgebildet sind. Nahe dem freien Ende jedes Schenkels 14 ist jeweils ein als Schwenkachse ausgebildeter Bolzen 15 befestigt, der an der Innenseite des Schenkels 14 vorsteht und in einer Bohrung 16 an der jeweiligen Längsseite der Griffmulde 9 des Stekkers 8 schwenkbar angelenkt ist. Im knieförmigen Bereich 17 des Z-förmigen Verlaufs der Schenkel 14 ist ein Führungsbolzen 18 an der Außenseite jedes Schenkels 14 befestigt.

Das Aufnahmeteil 2 hat einen sich an das Halteteil 5 anschließenden, an den Längsseiten der Steckerleiste 3 mit Abstand verlaufenden Führungsrand 19. Nahe jedes dem Halteteil 5 abgewandten Endes hat der Führungsrand 19 einen erhöhten und nach außen verdickten Abschnitt 20. In jedem Abschnitt 20 ist ein Schlitz 21 ausgebildet, der nach außen teilweise in einem Langloch forgesetzt ist. Der Schlitz 21 und somit das Langloch verlaufen in Längsrichtung des Aufnahmeteils 2. Der Schlitz 21 hat zum Halteteil 5 hin einen erweiterten Einführungsbereich 22.

Das innere Ende 23 des Schlitzes 21 ist nach oben etwas verbreitert, so daß es eine Verriegelungslage für den Führungsbolzen 18 des Bügels 13 bildet. Die Führungsbolzen 18 und die Schlitze 21 verbreitern sich etwas konisch nach außen. Die konischen Führungsbolzen 18 sind somit in den Schlitzen 21 an den ebenfalls konisch verlaufenden Wänden sicher geführt.

Zum Schließen der Steckvorrichtung wird der Stecker 8 mit dem Befestigungshaken 12 am Halteteil 5 eingehängt. Der am Stecker 8, 9 schwenkbar angelenkte Bügel 13 nimmt dabei etwa seine in Figur 1 strichpunktiert gezeichnete Lage ein. Die Endabschnitte der Schenkel 14 bis zum Bereich 17, das heißt die die Bolzen 15 und 18 tragenden Schenkelabschnitte liegen dann etwa parallel zur Unterkante des Steckers 8, 9. Der Stecker 8 wird um das Halteteil 5 auf das Aufnahmeteil 2 zu geschwenkt, indem die die Steckvorrichtung schließende Person den Stecker 8 bewegt. Die Führungsbolzen 18 am Bügel 13, 14 gelangen dabei in den Einführungsbereich 22 der Schlitze 21 und soweit in den Schlitz 21, daß zum weiteren Stecken des Steckers 8 nunmehr der Bügel 13 um die im zugeordneten Schlitz 21 gleitenden Führungsbolzen 18 geschwenkt wird. Dabei wird über die als Schwenkachse ausgebildeten Bolzen 15 an den Schenkeln 14 die Griffmulde 9 und somit der Stecker 8 weiter auf das Aufnahmeteil 2 zugezogen. Durch die Hebelübersetzung ist nunmehr wesentlich weniger Steckkraft auf die Steckvorrichtung von der Bedienungsperson auszuüben. Zweckmäßigerweise sind daher beim Verwenden von Steckverbindungsteilen mit unterschiedlichen Steck- bzw. Abziehkräften die höheren Kraftaufwand erfordernden Flachstecker 4 (es können auch Rundstecker sein) und Steckhülsen nahe dem dem Befestigungshaken 5 abgewandten Ende der Steckvorrichtung anzuordnen.

In der völlig geschlossenen Stellung der Steckvorrichtung sind die Führungsbolzen 18 am Ende 23 des jeweiligen Schlitzes 21 eingerastet und dort durch die Federkraft einer zwischen Aufnahmeteil 2 und Stecker 8 angeordneten Dichtung 24 gehalten. Im allgemeinen reicht diese Verrastung am Ende 23 der Schlitze 21 aus, um die Steckvorrichtungsteile 2 und 8 aneinander zu halten. Die Rastvorrichtung 6, 7, 11 außen am Stecker 8 dient lediglich als zusätzliche Sicherung bei besonders hohen Auforderungen an Schüttelfestigkeit und zum Sichern gegen unbeabsichtigtes Betätigen des Hebels 13 im unübersichtlichen Motorraum von Kraftfahrzeugen, in dem beispielsweise das Schaltgerät samt Steckvorrichtung angeordnet ist.

Zum Entriegeln des Steckers 8 wird-soweit vorhanden-die Rastfeder 6 von der Rastnase 11 gelöst und dann der Bügel 13 zurückgeschwenkt. Dabei werden zunächst die Führungsbolzen 18 entgegen der Federkraft der Dichtung 24 aus dem Ende 23 der zugeordneten Schlitze 21 nach unten und dann unter geringer Kraftanwendung auf den Bügel 13 aus den Schlitzen 21 bewegt. Über die Bolzen 15 wird gleichzeitig der Stecker 8, 9 aus dem Aufnahmeteil 2 geschwenkt. Der Bügel 13- wird wiederum in die Stellung bewegt, in der der die Bolzen 15, 18 tragende Abschnitt seiner Schenkel 14 etwa parallel zur Steckerunterkante liegt. Der Stecker 8 wird dann an der Griffmulde 9 vom Aufnahmeteil 2 abgehoben.

## Patentansprüche

1. Vielpolige Steckvorrichtung mit einem Stekker (8), der mit einem Befestigungshaken (12) versehen ist, und mit einem Aufnahmeteil (2) mit einer Steckerleiste (3) und einem Halteteil (5), hinter das der Befestigungshaken (12) greift und um das der Stecker (8) gegenüber dem Aufnahmeteil (2) schwenkbar ist in einer Ebene, die parallel zu den Längsseiten des Steckers (8) verläuft, mit einer Rastvorrichtung, mit der der Stekker (8) in gestecktem Zustand am Aufnahmeteil (2) gehalten ist, sowie mit einer die Entriegelungskraft für den Stecker (8) reduzierenden Hilfsvorrichtung, dadurch gekennzeichnet, daß die Hilfsvorrichtung (13 bis 18) an jeder Längsseite des Steckers (8) oder des Aufnahmeteils (2) mittels eines zugeordneten, als Schwenkachse ausgebildeten Bolzens (15) um diese Schwenkachse schwenkbar befestigt ist und an jeder Längsseite des Steckers (8) oder des Aufnahmeteils (2) mit einem Führungsbolzen (18) in einer zugeordneten Führung (21 bis 23) des Aufnahmeteils (2) oder des Steckers (8) die Steck- und Entriegelungskraft reduzierend einführ- und verriegelbar ist.

2. Vielpolige' Steckvorrichtung nach Anspruch 1, dadurch gekennzeichnet, daß die Hilfsvorrichtung aus einem am Steckergehäuse (9) schwenkbar angelenkten Kniehebel (13, 14) gebildet ist, an dem die Führungsbolzen (18) angeordnet sind, die jeweils in einem als zugeordnete Führung ausgebildeten Schlitz (21 bis 23) des Aufnahmeteils (2) führbar sind.

3. Vielpolige Steckvorrichtung nach Anspruch 1 oder 2, dadurch gekennzeichnet, daß der als Hilfsvorrichtung ausgebildete Kniehebel (13, 14) U-förmig ist und seine Schenkel (14) in die Schwenkebene gebogen sind, wobei das Ende jedes Schenkels (14) mit einem die Schwenkachse des Kniehebels (13, 14) bildenden Bolzen (15) seitlich am Steckergehäuse (9) befestigt und schwenkbar angeordnet ist und wobei im Bereich der Biegung (17) jedes Schenkels (14) einer der Führungsbolzen (18) angeordnet ist, der gegen Ende der Steckbewegung und zu Anfang der Öffnungsbewegung des Steckers (8) gegenüber dem Aufnahmeteil (2) im zugeordneten Schlitz (21) des Aufnahmetails (2) zwangsgeführt ist.

4. Vielpolige Steckvorrichtung nach einem der Ansprüche 1 bis 3, dadurch gekennzeichnet, daß die Führung (21) für die Hilfsvorrichtung (13 bis 18) mit einer Verriegelungsstellung (23) für den gesteckten Zustand versehen ist.

5. Vielpolige Steckvorrichtung nach einem der Ansprüche 1 bis 4, dadurch gekennzeichnet, daß die Hilfsvorrichtung mit Sicherungsmitteln für die Führung in der Schwenkebene des Steckers (9) versehen ist.

## Revendications

1. Dispositif de connexion multipolaire avec une fiche (8) qui est pourvue d'un crochet de fixation (12) et avec une partie réceptrice (2) comportant une barrette de fiches (3) et une partie de maintien (3), derrière laquelle s'accroche le crochet de fixation (12) et autour de laquelle la fiche (8) peut pivoter par rapport à la partie réceptrice (2) dans un plan qui s'étend parallèlement aux côtés longitudinaux de la fiche (8), avec un dispositif de crantage au moyen duquel la fiche (8) est maintenue à l'état connecté sur la partie réceptrice (2), et avec, en outre, un dispositif auxiliaire réduisant la force de déverrouillage requise pour la fiche (8), caractérisé en ce que; le dispositif auxiliaire (13 à 18) est fixé sur chaque côté longitudinal de la fiche (8) ou de la partie réceptrice (2) au moyen d'une broche (15).qui lui est adjointe et qui constitue un axe de pivotement, autour duquel axe, il peut pivoter et en ce qu'il peut être introduit et verrouillé sur chaque côté longitudinal de la fiche (8) ou de la partie réceptrice (2) au moyen d'une broche-guide (18) dans un guidage adjoint (21 à 23) de la partie réceptrice (2) ou de la fiche (8), en réduisant ainsi la force nécessaire pour la connexion et le verrouillage.

2. Dispositif de connexion multipolaire selon la revendication 1, caractérisé en ce que le dispositif auxiliaire est constitué par-un levier coudé (13, 14) articulé et pivotant sur le corps de la fiche (9), sur lequel sont disposés les broches-guides (18), qui peuvent être respectivement guidées dans une fente (21 à 23) de la partie réceptrice (2), qui constitue un guidage adjoint.

3. Dispositif de connexion multipolaire selon la revendication 1 ou 2, caractérisé en ce que le levier coudé (13, 14) constituant le dispositif auxiliaire est en forme d'U et en ce que ses branches (14) sont incurvées dans le plan de pivotement, l'extrémité de chaque branche (14) étant fixée latéralement sur le corps de la fiche (9) au moyen d'une broche (15) constituant l'axe de pivotement du levier coudé (13, 14) et étant disposé pivotante, et en ce qu'il est disposé dans la zone de flexion (17) de chaque branche (14) une des broches-guides (18) qui est guidée à force à la fin du mouvement d'enfichage et au début du mouvement d'ouverture de la fiche, en regard de la partie réceptrice (2), dans la fente (21) adjointe de la partie réceptrice (2).

4. Dispositif de connexion multipolaire selon l'une des revendications 1 à 3, caractérisé en ce que le guidage (21) du dispositif auxiliaire (13 à 18) est pourvu d'une position de verrouillage (23) pour l'état connecté.

5. Dispositif de connexion multipolaire selon l'une des revendications 1 à 4, caractérisé en ce que le dispositif auxiliaire est pourvu d'éléments de sécurité pour le guidage dans le plan de pivotement de la fiche (9).

## Claims

1. Multi-contact connection device having a connector (8) which is provided with an attachment hook (12), and having a receiving part (2) with a connector strip (3) and a retaining element (5), behind which the attachment hook (12) engages and about which the connector (8) is pivotable with respect to the receiving part (2) in a plane which extends parallel to the longitudinal sides of the connector (8), having a detent mechanism with which the connector (8) is held on the receiving part (2) in the plugged-in state, and also having an auxiliary mechanism which reduces the releasing force for the connector (8), characterized in that the auxiliary mechanism (13 to 18) is attached on each longitudinal side of the connector (8) or of the receiving part (2) by means of an associated pin (15) designed as pivoting axis and is pivotable about said pivoting axis, and can be inserted and locked in a manner reducing the insertion and releasing force on each longitudinal side of the connector (8) or of the receiving part (2) with a guide pin (18) in an associated guide means (21 to 23) of the receiving part (2) or of the connector (8).

2. Multi-contact connection device according to Claim 1, characterized in that the auxiliary mechanism is formed from a knee lever (13, 14) which is articulated pivotably on the connector housing (9), and on which. are arranged the guide pins (18) which can be guided in each case in a slot (21 to 23) of the receiving part (2) designed as associated guide means.

3. Multi-contact connection device according to Claim 1 or 2, characterized in that the knee lever (13, 14) designed as auxiliary mechanism is U shaped and its legs (14) are bent in the pivoting plane, the end of each leg (14) being attached laterally to the connector housing (9) with a pin (15) forming the pivoting axis of the knee lever (13, 14) and being pivotably arranged, and there being arranged in the region of the bend (17) of each leg (14) one of the guide pins (18), which is positively guided with respect to the receiving part (2) in the associated slot (21) of the receiving part (2) towards the end of the insertion movement and at the beginning of the opening movement of the connector (8).

4. Multi-contact connection device according to one of Claims 1 to 3, characterized in that the guide means (21) for the auxiliary mechanism (13 to 18) is provided with a locking position (23) for the plugged-in state.

5. Multi-contact connection device according to one of Claims 1 to 4, characterized in that the auxiliary mechanism is provided with securing means for the guide means in the pivoting plane of the connector (9).
